# FASCICULE DE BREVET EUROPEEN

(11) **EP 0 742 409 B1**
(45) Date de publication et mention de la délivrance du brevet: **13.11.2002**
(21) Numéro de dépôt: 96400972.4
(22) Date de dépôt: 07.05.1996
(51) Int. Cl.: F21S 8/10

(54) **Feu de signalisation multifonctions pour véhicule automobile, équipé d'éléments catadioptriques et pseudo-catadioptriques**
Kfz-Multifunktionssignalleuchte mit Rückstrahlern und Pseudorückstrahlern
Motor vehicle multifunction signal light comprising catadioptric and pseudocatadioptric elements

(30) Priorité: 09.05.1995 FR 9505476
(43) Date de publication de la demande: 13.11.1996
(73) Titulaire: VALEO VISION, 93000 Bobigny (FR)
(72) Inventeur: Louy, Jean-François, 75016 Paris (FR)
(74) Mandataire: Le Forestier, Eric

(56) Documents cités:
- EP-A- 0 472 890
- DE-B- 1 099 408
- DE-U- 9 001 659
- US-A- 4 120 018

## Description

L'invention concerne les dispositifs optiques de signalisation, et plus particulièrement un nouveau feu de signalisation multifonctions équipé d'éléments catadioptriques et pseudo-catadioptriques.

Les éléments catadioptriques sont aujourd'hui généralement réalisés sous forme d'éléments ou "aiguilles" en forme de trièdre trirectangle qui assurent, par réflexion totale sur les faces du trièdre, une fonction de rétroréflexion de la lumière incidente provenant d'une direction proche de l'axe longitudinal de l'élément.

Les dimensions et la position des zones catadioptriques de signalisation étant strictement limitées par des prescriptions réglementaires, on prolonge habituellement cette zone catadioptrique par une zone contenant des éléments dits "pseudo-catadioptriques", c'est-à-dire des éléments optiques qui, vus de l'extérieur et en éclairage diffus, par exemple en lumière du jour, présentent un aspect voisin de celui d'un véritable élément catadioptrique, mais n'en possèdent pas la fonction de rétroréflexion.

Ceci permet de disposer d'une glace de fermeture dont les dimensions ne sont pas limitées par celles de la zone catadioptrique, en conservant pour le feu ou bloc de feux un aspect tout à fait homogène pour un observateur extérieur, sans démarcation visuelle à l'endroit de la zone catadioptrique.

Diverses structures d'éléments pseudo-catadioptriques ont déjà été proposées.

Ainsi, FR-A-2 589 983, qui appartient à la demanderesse, décrit des éléments pseudo-catadioptriques en forme de trièdres quasi-trirectangles, par exemple par décalage angulaire d'au moins l'une des faces d'un trièdre trirectangle. Pour l'observateur, ces éléments, du fait que la forme du trièdre reste tout de même très proche de celle des trièdres trirectangles des éléments catadioptriques conventionnels, ont un aspect général tout à fait similaire à celui de ces derniers, si l'on se place bien entendu dans des conditions d'éclairement ambiant ou diffus, telles que la lumière du jour.

Cependant, dans cette solution connue, l'élément pseudo-catadioptrique ne remplit aucune fonction optique en ce qui concerne la lumière émise par la source lumineuse du feu de signalisation (ou les sources lumineuses du bloc de feux de signalisation). En effet, de tels éléments, du fait de leur géométrie, ne laissent pas passer la lumière émise depuis l'intérieur du feu, de sorte que celle-ci ne peut pas participer au faisceau de signalisation formé.

Le document EP-A-0 549 423, qui appartient également à la demanderesse, ainsi que le document EP-A1-0 492 890, proposent de réaliser des éléments pseudo-catadioptriques en forme de cône, en choisissant pour ces derniers une valeur d'angle au sommet leur permettant de laisser passer la lumière incidente émise depuis l'intérieur du feu. La zone comprenant les éléments pseudo-catadioptriques peut alors participer à la formation du faisceau de signalisation.

Toutefois, la fonction optique remplie par les éléments coniques, du fait de la géométrie isotrope de ces derniers, est une fonction de dispersion, qui ne permet pas de contrôler la photométrie du faisceau de signalisation. En effet, la répartition de l'éclairement du faisceau de signalisation dans l'espace est déterminé au moyen d'une "grille photométrique" placée à distance du feu, et les normes imposent généralement un éclairement compris dans un angle solide s'étendant, en direction verticale, dans une zone comprise entre 10° haut et 5° bas pour la zone de plus grande intensité de la grille photométrique, le reste du faisceau étant dispersé sur un angle solide typiquement compris entre 10° et 30° à la fois en direction horizontale et verticale.

Or les éléments pseudo-catadioptriques en forme de cône dispersent les rayons lumineux dans toutes les directions et éclairent donc tous les points de la grille photométrique. Comme palliatif à cette difficulté, le document cité propose de faire varier l'orientation des axes des cônes d'un élément pseudo-catadioptrique à un autre, de façon à ajuster globalement la diffusion de la lumière par les zones pseudo-catadioptriques. Il ne s'agit cependant que d'étaler encore plus le faisceau pour le rendre uniforme, ce qui va à l'encontre du souci général de conformation photométrique particulière du faisceau, pour lequel on souhaite concentrer les maxima d'éclairage dans des directions bien définies.

L'un des buts de la présente invention est de remédier aux inconvénients des techniques connues, en proposant un feu de signalisation multifonctions possédant une glace de fermeture pourvue d'éléments pseudo-catadioptriques susceptibles de coopérer avec les rayons lumineux émis depuis l'intérieur du feu de manière à dévier ceux-ci (et non plus les disperser) et participer ainsi à la définition du faisceau de signalisation pour l'obtention d'un diagramme photométrique particulier.

À cet effet, le feu de signalisation multifonctions selon l'invention, qui est du type comportant un socle définissant un ensemble de compartiments de signalisation abritant des sources lumineuses et fermé par une glace, la glace comportant au moins une première zone destinée à remplir une fonction de rétroréflexion catadioptrique et au moins une deuxième zone comportant une pluralité d'éléments pseudo-catadioptriques aptes à assurer, par un aspect général en lumière ambiante similaire à celui de la première zone, une continuité d'aspect avec cette dernière mais sans en remplir la fonction, est caractérisé en ce qu'au moins certains des éléments pseudo-catadioptriques de la deuxième zone sont des éléments présentant chacun du côté intérieur de la glace une forme prismatique et remplissant une fonction déviatrice en direction verticale et/ou horizontale des rayons lumineux issus d'une source lumineuse du feu et traversant la glace à l'endroit de cet élément pseudo-catadioptrique.

De préférence, les dimensions des éléments pseudo-catadioptriques de la deuxième zone sont, en projection sur le plan tangent à la glace, sensiblement les mêmes que celles des éléments catadioptriques voisins, de la première zone.

Pour optimiser le rôle optique de la glace, la direction de la normale à la face d'incidence du prisme peut varier d'un élément pseudo-catadioptrique à un autre.

Dans une forme de réalisation préférentielle, au moins un groupe d'éléments pseudo-catadioptriques est disposé en une bande allongée comportant au moins une rangée de ces éléments. Lorsqu'il est prévu une pluralité de ces bandes allongées d'éléments pseudo-catadioptriques, celles-ci sont de préférence disposées sensiblement en alignement avec une pluralité de bandes allongées homologues d'éléments catadioptriques de la première zone. De préférence également, les bandes allongées d'éléments pseudo-catadioptriques de la deuxième zone et les bandes allongées homologues d'éléments catadioptriques de la première zone avec lesquelles elles sont alignées ont alors sensiblement les mêmes largeurs respectives.

De préférence encore, ces bandes allongées d'éléments pseudo-catadioptriques sont disposées en alternance avec une pluralité de bandes allongées d'éléments remplissant une fonction de dispersion des rayons lumineux traversant la glace à l'endroit de cet élément, tels que des éléments à surface torique ou sphérique.

Enfin il est avantageux que la glace de fermeture soit constituée de deux éléments superposés, l'élément intérieur portant sur sa face intérieure les divers éléments optiques, et l'élément extérieur étant lisse sur ses deux faces.

D'autres buts, caractéristiques et avantages de l'invention apparaîtront à la lecture de la description détaillée ci-dessous d'un exemple de réalisation, faite en référence aux dessins annexés.

La figure 1 est une vue de face d'un bloc de feux de signalisation, montrant les diverses zones de fonctions différentes.

La figure 2 est une coupe schématique, selon 2-2 de la figure 1, du bloc de feux de signalisation de la figure 1.

La figure 3 est une vue agrandie de la région repérée 3 de la figure 1, montrant, à droite, une zone pourvue d'éléments pseudo-catadioptriques et, à gauche, une zone pourvue d'éléments catadioptriques vrais.

La figure 4 est une vue agrandie de la région repérée 4 sur la figure 3, montrant le détail des éléments catadioptriques et pseudo-catadioptriques.

La figure 5 est une coupe verticale, selon 5-5 de la figure 4, de la zone comprenant les éléments pseudo-catadioptriques.

La figure 6 est une coupe horizontale, selon 6-6 de la figure 4, de cette même zone.

Sur les figures 1 et 2, la référence 10 désigne, de façon générale, un bloc de feux de signalisation multifonctions comprenant, à l'intérieur des compartiments d'un socle ou boîtier 12, une pluralité de sources lumineuses 14, l'ensemble étant clos par une glace de fermeture monobloc 16.

Cette glace de fermeture définit des zones de fonctions différentes, avec :
- une zone 18 à double fonction : fonction feu de position et fonction catadioptrique ;
- une zone 20 de feu stop ;
- une zone 22 de feu de position et feu antibrouillard ;
- une zone 24 de feu clignotant ;
- une zone 26 de feu de recul.

Ces diverses zones présentent, de manière en elle-même connue, des colorations différentes en fonction des prescriptions réglementaires en la matière, la couleur du faisceau émis pouvant éventuellement résulter de la couleur de la glace de fermeture 16 combinée à la couleur d'une bonnette telle que 28 coiffant certaines des lampes.

On a représenté plus en détail figures 3 et 4 les régions contiguës des zones 18 et 20.

La zone 18, comme on l'a indiqué, est une zone procurant une fonction de rétroréflexion catadioptrique, et comporte à cet effet des bandes allongées horizontales 30 d'éléments catadioptriques 32 (figure 4). Ces éléments 32 sont par exemple des éléments tels que ceux décrits dans le FR-A-2 590 213, qui appartient à la demanderesse, c'est-à-dire des éléments en forme de trièdre trirectangle tronqué par des plans parallèles, de manière à donner à ces éléments un contour rectangulaire, les éléments 32 pouvant être orientés tête-bêche d'un élément à l'élément adjacent ; on pourra se reporter au document précité pour une description plus détaillée de ces éléments catadioptriques et de leur rôle optique.

Les rangées 30 d'éléments catadioptriques sont alternées avec des rangées 34 d'éléments dispersants, par exemple des éléments toriques, coopérant avec les rayons lumineux émis par la lampe 14 et réfléchis sur le réflecteur qui lui est associé. De façon en elle-même connue, le flux lumineux produit par la lampe 14 est concentré par le réflecteur en un faisceau et dispersé par les tores pour donner le diagramme d'éclairement souhaité (ici et dans la suite, on assimilera au cas des tores celui des billes, et chaque fois que l'on parlera de "tores" il y aura lieu de comprendre "tores ou billes", ces deux moyens optiques pouvant être substitués sans modification du reste des éléments). Cette configuration permet donc d'assurer la fonction optique de formation du faisceau de feu de position, fonction qui doit être également remplie par la zone 18.

La zone 20, quant à elle, comporte une pluralité de bandes 38 d'éléments pseudo-catadioptriques, alternés avec des bandes 42 d'éléments de dispersion du faisceau. Les éléments pseudo-catadioptriques 40 sont visibles plus en détail sur la figure 4 et les coupes des figures 5 et 6, et on en exposera plus loin la structure et la fonction.

De préférence, les bandes 30 d'éléments catadioptriques et les bandes 38 d'éléments pseudo-catadioptriques sont disposées en alignement l'une de l'autre et avec des largeurs respectives 11 et 12 semblables, de manière à assurer, sur le plan esthétique, une continuité d'aspect entre les deux zones de la glace de fermeture.

En outre, chacun des éléments pseudo-catadioptriques 40 a sensiblement les mêmes dimensions (longueur et largeur) que les éléments catadioptriques 32 de la rangée dans le prolongement de laquelle il se trouve, également par souci esthétique.

Les bandes d'éléments pseudo-catadioptriques 38 sont disposées en alternance avec des bandes 42 d'éléments dispersants, par exemple des éléments toriques 44 semblables aux éléments toriques 36 et assurant le même rôle de dispersion du faisceau lumineux préalablement concentré par le réflecteur, de manière à participer à la définition du faisceau de signalisation correspondant (un faisceau de feu stop, pour la zone 20).

Les figures 5 et 6 montrent plus précisément la structure des éléments pseudo-catadioptriques déviateurs 40 selon l'invention.

Ces éléments 40 sont des éléments prismatiques, ayant donc une fonction optique de déviation des rayons lumineux directement émis par la source lumineuse (à la différence des tores 44 qui, d'une part, ont une fonction optique de dispersion et non de déviation et, d'autre part, coopèrent avec les rayons lumineux après réflexion sur le réflecteur parabolique associé à la lampe et non avec les rayons incidents directement issus de cette dernière).

La surface occupée par ces éléments pseudo-catadioptriques selon l'invention est donc, à la différence des glaces de fermeture de l'art antérieur, une surface utile participant à la définition du faisceau de signalisation. Ils permettent ainsi, si besoin est, de réduire la surface totale des fonctions éclairantes tout en conservant la continuité d'aspect caractéristique de leur nature pseudo-catadioptrique.

Les angles α (en direction verticale) et β (en direction horizontale) de chaque prisme sont choisis de manière à dévier les rayons incidents dans une direction donnée, déterminée en fonction de l'éclairement de la grille photométrique que l'on souhaite obtenir.

Compte tenu, d'une part, des contraintes d'étalement du faisceau et, d'autre part, du fait que la glace présente souvent une courbure pour des raisons de style, les angles α et β varient d'un élément pseudo-catadioptrique à un autre en fonction de ces paramètres.

Sur les figures 5 et 6, on peut remarquer que la glace de fermeture 16 est constituée de deux surfaces ou "transparents" accolés 46 et 48, le transparent 46 situé du côté intérieur de la glace portant sur sa face intérieure les divers éléments catadioptriques, disperseurs ou déviateurs, et le transparent 48 étant un transparent lisse sur ses deux faces. Une telle structure permet notamment de réaliser aisément une glace de fermeture selon l'invention pour un bloc ou un bandeau présentant des zones ayant des structures, des fonctions optiques et des couleurs différentes.

## Revendications

1. Feu de signalisation multifonctions pour véhicule automobile, du type comportant un socle (12) définissant un ensemble de compartiments de signalisation abritant des sources lumineuses (14) et fermé par une glace (16), la glace comportant au moins une première zone (18) destinée à remplir une fonction de rétroréflexion catadioptrique et au moins une deuxième zone (20, 22) comportant une pluralité d'éléments pseudo-catadioptriques aptes à assurer, par un aspect général en lumière ambiante similaire à celui de la première zone, une continuité d'aspect avec cette dernière mais sans en remplir la fonction,
feu **caractérisé en ce qu'**au moins certains des éléments pseudo-catadioptriques de la deuxième zone sont des éléments (40) présentant chacun du côté intérieur de la glace une forme prismatique et remplissant une fonction déviatrice en direction verticale et/ou horizontale des rayons directement issus d'une source lumineuse (14) du feu et traversant la glace à l'endroit de cet élément pseudo-catadioptrique.

2. Feu de signalisation selon la revendication 1, dans laquelle les dimensions des éléments pseudo-catadioptriques (40) de la deuxième zone sont, en projection sur le plan tangent à la glace, sensiblement les mêmes que celles des éléments catadioptriques (32) voisins, de la première zone.

3. Feu de signalisation selon la revendication 1, dans laquelle la direction de la normale à la face d'incidence du prisme varie d'un élément pseudo-catadioptrique à un autre.

4. Feu de signalisation selon la revendication 1, dans laquelle au moins un groupe d'éléments pseudo-catadioptriques est disposé en une bande allongée (38) comportant au moins une rangée de ces éléments.

5. Feu de signalisation selon la revendication 4, comportant une pluralité de bandes allongées (38) d'éléments pseudo-catadioptriques, dans laquelle ces bandes allongées d'éléments pseudo-catadioptriques, de la deuxième zone, sont disposées sensiblement en alignement avec une pluralité de bandes allongées homologues (30) d'éléments catadioptriques de la première zone.

6. Feu de signalisation selon la revendication 5, dans laquelle les bandes allongées d'éléments pseudo-catadioptriques de la deuxième zone et les bandes allongées homologues d'éléments catadioptriques de la première zone avec lesquelles elles sont alignées ont sensiblement les mêmes largeurs respectives (11 ; 12).

7. Feu de signalisation selon la revendication 4, comportant une pluralité de bandes allongées (38) d'éléments pseudo-catadioptriques disposées en alternance avec une pluralité de bandes allongées (42) d'éléments (44) remplissant une fonction de dispersion des rayons lumineux traversant la glace à l'endroit de cet élément.

8. Feu de signalisation selon la revendication 7, dans laquelle les éléments (44) remplissant une fonction de dispersion des rayons lumineux sont des éléments à surface torique ou sphérique.

9. Feu de signalisation selon l'une des revendications précédentes, **caractérisé en ce que** la glace de fermeture (16) est constituée de deux éléments superposés (46, 48), l'élément intérieur (46) portant sur sa face intérieure les divers éléments optiques (32, 40), et l'élément extérieur (48) étant lisse sur ses deux faces.

## Patentansprüche

1. Multifunktionssignalleuchte für Kraftfahrzeuge mit einem Sockel (12), der eine Einheit aus Signalgebungsabteilen bildet, die Lichtquellen (14) beherbergen und durch eine Scheibe (16) geschlossen sind, wobei die Scheibe wenigsten einen ersten Bereich (18), der zur Erfüllung einer Rückstrahlungsfunktion bestimmt ist, und wenigstens einen zweiten Bereich (20, 22) mit einer Vielzahl von Pseudo-Rückstrahl-Elementen aufweist, der durch ein allgemeines Aussehen bei Umgebungslicht ähnlich dem ersten Bereich mit letzterem ein kontinuierliches Erscheinungsbild zu gewährleisten vermag, ohne jedoch dessen Funktion zu erfüllen,
**dadurch gekennzeichnet, daß** wenigstens einige der Pseudo-Rückstrahl-Elemente des zweiten Bereichs Elemente (40) sind, die jeweils auf der Innenseite der Scheibe prismenförmig sind und eine Ablenkungsfunktion in vertikaler und/oder horizontaler Richtung hinsichtlich der direkt von einer Lichtquelle (14) ausgesandten und die Scheibe an der Stelle dieses Pseudo-Rückstrahl-Elementes durchquerenden Strahlen erfüllen.

2. Signalleuchte nach Anspruch 1,
bei der die Abmessungen der Pseudo-Rückstrahl-Elemente (40) des zweiten Bereichs in Projektion auf die die Scheibe tangierende Ebene im wesentlichen denen der benachbarten Rückstrahl-Elemente (32) des ersten Bereichs entsprechen.

3. Signalleuchte nach Anspruch 1,
bei der die Richtung der Normalen zur Einfallsfläche des Prismas von einem Pseudo-Rückstrahl-Element zum anderen unterschiedlich ist.

4. Signalleuchte nach Anspruch 1,
bei der wenigstens eine Gruppe von Pseudo-Rückstrahl-Elementen in einem langgezogenen Streifen (38) angeordnet ist, der wenigstens eine Reihe dieser Elemente aufweist.

5. Signalleuchte nach Anspruch 4,
mit einer Vielzahl langgezogener Streifen (38) aus Pseudo-Rückstrahl-Elementen, bei der diese langgezogenen Streifen aus Pseudo-Rückstrahl-Elementen des zweiten Bereichs im wesentlichen in einer Reihe mit einer Vielzahl entsprechender langgezogener Streifen (30) aus Rückstrahl-Elementen des ersten Bereichs angeordnet sind.

6. Signalleuchte nach Anspruch 5,
bei der die langgezogenen Streifen aus Pseudo-Rückstrahl-Elementen des zweiten Bereichs und die entsprechenden langgezogenen Streifen aus Rückstrahl-Elementen des ersten Bereichs, die miteinander in einer Reihe angeordnet sind, im wesentlichen jeweils die gleiche Breite (11; 12) haben.

7. Signalleuchte nach Anspruch 4,
mit einer Vielzahl langgezogener Streifen (38) aus Pseudo-Rückstrahl-Elementen, die abwechselnd mit einer Vielzahl langgezogener Streifen (42) aus Elementen (44) angeordnet sind, die eine Streufunktion hinsichtlich der die Scheiben an der Stelle dieses Elements durchquerenden Strahlen erfüllen.

8. Signalleuchte nach Anspruch 7,
bei der die Elemente (44), denen die Streuung der Lichtstrahlen obliegt, Elemente mit torischer oder sphärischer Oberfläche sind.

9. Signalleuchte nach einem der vorhergehenden Ansprüche,
**dadurch gekennzeichnet, daß** die Abdeckscheibe (16) aus zwei übereinanderliegenden Elementen (46, 48) gebildet ist, wobei das innenliegende Element (46) auf seiner Innenseite die verschiedenen optischen Elemente (32, 40) trägt und das außenliegende Element (48) auf beiden Seiten glatt ist.

## Claims

1. Multifunction signalling light for a motor vehicle, of the type having a base (12) defining a set of signalling compartments housing light sources (14) and closed by a lens (16), the lens having at least one first area (18) intended to fulfil a catadioptric retroreflection function and at least one second area (20, 22) having a plurality of pseudo-catadioptric elements capable of providing, through a general appearance in ambient light similar to that of the first area, a continuity of appearance therewith but without fulfilling the function thereof,
said light **characterised in that** at least certain of the pseudo-catadioptric elements in the second area are elements (40) each having on the internal side of the lens a prismatic form and fulfilling a function of deflecting, in the vertical and/or horizontal direction, rays issuing directly from a light source (14) of the light and passing through the lens at the location of this pseudo-catadioptric element.

2. Signalling light according to Claim 1, in which the dimensions of the pseudo-catadioptric elements (40) in the second area are, projected onto the plane tangential to the lens, substantially the same as those of the neighbouring catadioptric elements (32), in the first area.

3. Signalling light according to Claim 1, in which the direction of the normal to the face of incidence of the prism varies from one pseudo-catadioptric element to another.

4. Signalling light according to Claim 1, in which at least one group of pseudo-catadioptric elements is disposed in a long strip (38) having at least one row of these elements.

5. Signalling light according to Claim 4, having a plurality of long strips (38) of pseudo-catadioptric elements, in which these long strips of pseudo-catadioptric elements, in the second area, are disposed substantially in alignment with a plurality of equivalent long strips (30) of catadioptric elements in the first area.

6. Signalling light according to Claim 5, in which the long strips of pseudo-catadioptric elements in the second area and the equivalent long strips of catadioptric elements in the first area with which they are aligned have substantially the same respective widths (11; 12).

7. Signalling light according to Claim 4, having a plurality of long strips (38) of pseudo-catadioptric elements disposed alternately with a plurality of long strips (42) of elements (44) fulfilling a function of dispersing light rays passing through the lens at the location of that element.

8. Signalling light according to Claim 7, in which the elements (44) fulfilling a light ray dispersal function are elements with a toric or spherical surface.

9. Signalling light according to one of the preceding claims, **characterised in that** the closure lens (16) consists of two superposed elements (46, 48), the inner element (46) having on its internal face the various optical elements (32, 40), and the outer element (48) being smooth on both its faces.
